# EUROPÄISCHE PATENTSCHRIFT

(11) **EP 1 012 396 B1**
(45) Veröffentlichungstag und Bekanntmachung des Hinweises auf die Patenterteilung: **19.06.2002**
(21) Anmeldenummer: 98912479.7
(22) Anmeldetag: 16.03.1998
(51) Int. Cl.: E01C 21/00, E01C 19/20

(54) **MASCHINE ZUM BEARBEITEN VON FAHRBAHNEN**
MACHINE FOR WORKING ROADWAYS
ENGIN POUR TRAVAILLER DES CHAUSSEES

(30) Priorität: 12.09.1997 DE 29716423 U
(43) Veröffentlichungstag der Anmeldung: 28.06.2000
(73) Patentinhaber: WIRTGEN GmbH, 53578 Windhagen (DE)
(72) Erfinder: GEHLEN, Jacob, D-53332 Bornheim (DE); BRUNS, Thomas, D-53567 Buchholz (DE); MANNEBACH, Thomas, D-56729 Langenfeld (DE); BRABENDER, Peter, D-53577 Neustadt (DE)
(74) Vertreter: Dallmeyer, Georg, Dipl.-Ing.
(86) Internationale Anmeldenummer: EP9801502
(87) Internationale Veröffentlichungsnummer: WO9914437

(56) Entgegenhaltungen:
- EP-A- 0 237 424
- EP-A- 0 462 899
- WO-A-96/24725
- AU-A- 4 790 372
- DE-U- 9 421 169
- FR-A- 2 586 435
- FR-A- 2 646 186
- GB-A- 937 356
- US-A- 3 241 976

## Beschreibung

Die Erfindung betrifft eine selbstfahrende Maschine zum Bearbeiten von Fahrbahnen, nach dem Oberbegriff des Anspruchs 1.

Derartige Baumaschinen werden für die Materialaufbereitung, nämlich z.B. das Stabilisieren ungenügend tragfähiger Böden, das Pulverisieren von harten Asphaltdecken bis hin zum Recyclen von gebundenen oder ungebundenen Fahrbahnoberflächen benötigt.

Eine bekannte Baumaschine (WO-A-96/24725) weist eine in einer Arbeitskammer umlaufende Arbeitswalze auf, die zur Anpassung an die zu bearbeitende Oberfläche höhen- und neigungsverstellbar angeordnet ist.

In dieser Arbeitskammer finden, angepaßt an die jeweilige Anwendung, die notwendigen Prozesse statt, wie z.B. Ablösen und Zerkleinern des abgefrästen Fahrbahnmaterials, Zugabe von Bindemitteln, Vermischen und Verteilen von zugesetzten Materialien usw.

Solche Maschinen werden häufig zur Bodenstabilisierung und/oder -vermörtelung, d.h. zur Erhöhung der Tragfähigkeit wenig tragfähiger Böden bzw. zur Erstellung einer hydraulisch gebundenen Tragschicht eingesetzt. Das Verfahren beruht darauf, das Erdreich mit hydraulischen Bindemitteln (Kalk, Zement(suspension), Emulsion o.ä.) zu vermischen, wodurch die Feuchtigkeit gebunden wird. Anschließend kann der Untergrund mittels Grader eingeebnet und mittels Walze verdichtet werden.

Das Auffräsen des Bodens und gleichzeitige Vermischen mit dem Bindemittel erfolgt üblicherweise mit einem sogenannten Bodenstabilisierer, der dafür über einen Fräs-/Mischrotor verfügt. In der Regel wird das Bindemittel zuvor mit einem separaten Streufahrzeug auf den Boden aufgebracht. Dies ist aber nur auf relativ ebenem, gut befahrbarem Untergrund möglich, da die Streufahrzeuge meist auf der Basis eines drei-Achs-LKW's aufgebaut und dementsprechend wenig geländegängig sind. Außerdem ist bei diesem Verfahren die Zeitdauer zwischen dem Aufstreuen und dem Einfräsen relativ lang, was ein mögliches Wegwehen des Bindemittels und eine starke Staubentwicklung begünstigt.

Zement kann zur staubfreien Zugabe außerdem als Suspension (in Wasser gelöst) zugegeben werden. Dieses Verfahren ist aber nur dann anwendbar, wenn zusätzliches Wasser in den Boden eingebracht werden soll. Für Böden mit bereits zu hohem Wassergehalt eignet sich dieses Verfahren nicht. Zudem muß der Suspensionsmischer vor oder hinter der Maschine hergeschoben bzw.gezogen werden, was wiederum nur in relativ ebenem Gelände möglich ist.

Bei der aus der FR-A- 2646186 bekannten Baumaschine ist ein von einem Fahrwerk getragener Maschinenrahmen vorgesehen, an dem eine Arbeitswalze und eine Brechwalze gelagert sind, die zum Fräsen und Zerkleinern des Bodenmaterials dienen. In Arbeitsrichtung mit Abstand vor der Arbeitswalze ist ein Vorratsbehälter sowie eine mit dem Vorratsbehälter verbundene Dosier-und Austrageinrichtung für pulverförmige Bindemittel angeordnet.

Das pulverförmige Material wird demzufolge mit Abstand vor der Arbeitswalze auf den noch zu bearbeitenden Boden abgelegt. Dabei besteht die Gefahr, dass das aufgestreute, pulverförmige Bindemittel wegweht und eine starke Staubentwicklung entsteht, die äußerst unerwünscht ist. Insbesondere wenn mit einer geringeren Arbeitstiefe der Walzen gearbeitet wird, befindet sich der Austrag des Vorratsbehälters der starr an dem Maschinenrahmen befestigt ist, in erheblichem vertikalen Abstand von der Bodenoberfläche und zusätzlich noch in einem größeren horizontalen Abstand von der Arbeitswalze. Es ist zwar eine Sprüheinrichtung an der in Arbeitsrichtung hinteren Walze vorgesehen, diese ist aber nicht in der Lage, die Staubentstehung vor der Arbeitswalze zu verhindern. Für Böden mit bereits zu hohem Wassergehalt ist es außerdem unerwünscht, zusätzlich Wasser in den Boden einzubringen.

Aus der FR-A-2586435 ist eine Baumaschine zum Verarbeiten von Fahrbahnen bekannt, bei der ein Vorratsbehälter für Zement mit einer Dosier- und Austrageinrichtung in Arbeitsrichtung vor dem Fahrwerk angeordnet ist. Der Abstand zu der Fräswalze der Baumaschine ist daher besonders groß, so dass die Gefahr von Verwehungen des auf die Straßenoberfläche aufgebrachten Zementes besonders hoch ist.

Aus der AU-A-47903 ist eine Maschine zum Ausbringen und Vermischen von Materialien zur Bodenstabilisierung mit den Merkmalen des Oberbegriffs des Anspruchs 1 bekannt. Auch dort ist der horizontale Abstand zwischen dem Austrag der Vorratsbehälter und dem Mischrotor derart groß, dass das angesprochene Problem der Staubentwicklung und des unerwünschten Materialverlustes nicht gelöst ist. Besonders nachteilig ist dabei die fehlende Höhenverstellbarkeit des Maschinenrahmens.

Der Erfindung liegt daher die Aufgabe zugrunde, eine Maschine der eingangs genannten Art derart zu verbessern, dass das Einbringen von Bindemittel ohne Zugabe von Wasser und unter Verringerung der Staubbildung ermöglicht wird.

Zur Lösung dieser Aufgabe dienen die Merkmale des Anspruchs 1.

Die Erfindung sieht demzufolge vor, in eine Maschine zur Bodenstabilisierung eine komplette Dosier- und Austrageinrichtung für pulverförmiges Bindemittel mit entsprechendem Vorratsbehälter zu integrieren. Damit ist sichergestellt, daß überall dort, wo ein Bodenstabilisierer arbeiten kann, auch das Bindemittel aufgetragen werden kann. Um die Gefahr der Verwehung bzw. Staubbildung zu minimieren, sind Vorratsbehälter und Austrageinrichtung unmittelbar vor der dem Mischraum begrenzenden Haube der Fräswalze angeordnet. Damit ist die Verweildauer des Bindemittels auf der Bodenoberfläche auf wenige Sekunden begrenzt, bevor es eingefräst wird.

Zudem ist die Dosier- und Austrageinheit außer zur Haube der Fräswalze hin mit flexiblen Wänden abgedichtet.

Dadurch, daß nicht nur die Austrageinheit, sondern auch der Vorratsbehälter zwischen den Fahrwerksachsen unmittelbar vor der Haube der Fräswalze angeordnet ist, werden keine zusätzlichen Fördereinrichtungen (Schnecken etc.) benötigt. Außerdem begünstigt diese Anordnung die Gewichtsverteilung und die auf die Fräswalze wirkende Auflast.

Die Regelung der Dosierung erfolgt rein volumetrisch oder zusätzlich unter Einbeziehung der tatsächlich ausgetragenen Masse. Die rein volumetrische Dosierung regelt hierbei die Drehzahl der Zellradschleuse in Abhängigkeit der momentanen Fahrgeschwindigkeit. Eine Umdrehung der Zellradschleuse entspricht dabei einem genau definierten, unveränderlichen Volumenstrom in l/Umdrehung. Zusätzlich kann der Vorratsbehälter für das Bindemittel an Wägezellen aufgehangen werden. Dann erfolgt die Regelung der Drehzahl anhand der tatsächlich ausgetragenen Masse Bindemittel in kg.

Das Befüllen des Vorratsbehälters erfolgt pneumatisch, d.h. das Bindemittel wird in den Behälter eingeblasen. Die zwangsweise anfallende Abluft wird vor ihrem Austritt in die Umgebung in einem Abluftfilter gereinigt.

Mehrere Füllstandssensoren überprüfen die Füllmenge kontinuierlich. Bei Unterschreitung einer gewissen Füllstandsmenge werden im Vorratsbehälter befindliche Vibrationsrüttler eingeschaltet, die das noch an den Wänden festsitzende pulverförmige Bindemittel lösen und zum Abrutschen veranlassen. Bei Unterschreitung des untersten Füllstands schaltet sich ein Warnsignal ein.

Weitere Merkmale und Vorteile der Erfindung ergeben sich aus dem nachfolgend beschriebenen Ausführungsbeispiel einer erfindungsgemäßen Maschine.

In den Zeichnungen zeigt:
- Fig. 1: eine schematische Seitenansicht der Maschine nach dem Stand der Technik, und
- Fig. 2: eine schematische Seitenansicht der erfindungsgemäßen Maschine.

Fig. 1 zeigt die Maschine zum Bearbeiten von Fahrbahnen gemäß WO-A-96/24725 mit einem von zwei Fahrwerken getragenen Maschinenrahmen 1 und einem aus einer Fahrerkabine 23 bestehenden Fahrstand. Die Fahrerkabine 23 ist auf dem Maschinenrahmen quer zur Fahrtrichtung verschiebbar.

Die Fahrwerke weisen am vorderen und hinteren Ende des Maschinenrahmens 1 zwei gemeinsam oder wahlweise einzeln lenkbare Fahrwerksachsen 4 auf, bei der jedes Rad mit einem eigenen hydraulischen Antrieb in Form eines Hydromotors versehen ist und ggf. separat angesteuert werden kann. Jedes Rad ist mit einer Höhenverstelleinrichtung 25 versehen, so daß die Höhe des Maschinenrahmens und ggf. dessen Neigung exakt auf Arbeits- oder Transporthöhe einstellbar ist. Das gesamte Maschinengewicht konzentriert sich somit auf den Bereich zwischen den Fahrwerksachsen 4, wobei unterhalb der Fahrerkabine zur Maschinenmitte versetzt eine Haube 7 ortsfest befestigt ist, die einen als Mischraum dienenden Arbeitsraum einer rotierenden Arbeitswalze 8 begrenzt.

Fig. 2 zeigt die Maschine zum Bearbeiten von Fahrbahnen mit integriertem Vorratsbehälter 14 für das Bindemittel 5, sowie mit einer Dosier- und Austrageinrichtung, die in Form einer Zellradschleuse 10 gestaltet ist. Der Vorratsbehälter 14 erstreckt sich zwischen Fahrerkabine 23 und der Haube 7 der Arbeitswalze 8 und ist am Maschinenrahmen 1 befestigt. Das Bindemittel 5 kann pneumatisch in den Vorratsbehälter 14 eingefüllt werden. Am oberen Ende ist der Vorratsbehälter 14 mit einem Abluftfilter 26 versehen, so daß beim pneumatischen Befüllen des Vorratsbehälters 14 kein Bindemittelstaub nach außen dringen kann. Die Wände 20 des Vorratsbehälters 14 können trichterförmig verlaufen. Am unteren Ende des Vorratsbehälters 14 befindet sich in einem Trichter 15 die Zellradschleuse 10, mit der das Bindemittel 5 dosiert abgegeben werden kann. Das Austragen des Bindemittels 5 erfolgt in Abhängigkeit der Vortriebsgeschwindigkeit der Maschine mit Hilfe einer Computersteuerung. Die Zellradschleuse 10 ist über ein Getriebe 16 an einen Hydraulikmotor 12 angeschlossen. Unterhalb der Zellradschleuse 10 sind flexible Abdichtungswände 18, z.B. aus Gummimatten, vorgesehen, die den Trichter 15, der sich über die gesamte Breite der Maschine erstreckt gegenüber dem Boden 2 abdichtet. Zur Haube 7 hin sind die Abdichtungswände 18 offen, so daß das aus dem Trichter 15 dosiert abgegebene Bindemittel 5 innerhalb der Abdichtungswände 18 auf den Boden 2 abgelegt wird. Das Bindemittel 5 wird dann unmittelbar danach von der Arbeitswalze 8 überfahren und mit dem abgefrästen Boden 2 vermischt. Auf diese Weise kann kein Zement oder Kalkstaub nach außen treten, wodurch das Bindemittel 5 pulverförmig, d.h. ohne Wasser eingebunden werden kann.

Füllstandssensoren 24 an den Wänden 20 des Vorratsbehälters 14 geben Signale an die Steuerung, wobei diese Signale auch dazu benutzt werden können, Vibrationsrüttler 22, die ebenfalls an den Wänden 20 des Vorratsbehälters 14 angeordnet sind, zu steuern.

Die Steuerung der Zellradschleuse 10 kann auch zusätzlich zu der Steuerung in Abhängigkeit von der Vortriebsgeschwindigkeit eine Feinsteuerung dahingehend erfahren, daß eine im einzelnen nicht dargestellte Wiegeeinrichtung die ausgetragene Bindemittelmenge erfaßt und entsprechend die Drehzahl der Zellradschleuse 10 korrigiert. Die Wiegeeinrichtung kann beispielsweise aus unterhalb des Vorratsbehälters 14 angeordneten Wägezellen bestehen.

## Patentansprüche

1. Maschine zum Bearbeiten von Fahrbahnen, besonders zur Stabilisierung wenig tragfähiger Böden,
- mit einem Fahrerstand (23) für eine Bedienungsperson,
- mit einem selbstfahrenden Fahrwerk mit mindestens zwei mit Rädern versehenen Fahrwerksachsen (4),
- mit einer zwischen beiden Fahrwerksachsen (4) angeordneten, von einem Maschinenrahmen (1) getragenen Arbeitseinrichtung (8),
- mit einer die Arbeitseinrichtung (8) umschließenden Haube (7), die einen als Mischraum dienenden Arbeitsraum der Arbeitseinrichtung (8) begrenzt,
- mit einem in Arbeitsrichtung (3) vor der Arbeitseinrichtung (8) angeordneten Vorratsbehälter (14), sowie mit einer mit dem Vorratsbehälter (14) verbundenen Dosier-und Austrageinrichtung (10) für pulverförmiges Bindemittel (5),
**dadurch gekennzeichnet,**
- dass ein Antriebsmotor (9) für den Antrieb der Arbeitseinrichtung (8), den Fahrantrieb und die für weitere Funktionen benötigte Antriebsleistung vorgesehen ist,
- dass die Arbeitseinrichtung aus einer Arbeitswalze (8) zum Abfräsen des Bodens (2) besteht,
- dass die Haube (7) der Arbeitswalze (8) am Maschinenrahmen (1) ortsfest befestigt ist,
- dass jedes Rad des Fahrwerks eine Höhenverstelleinrichtung (25) zur Höhen- und Neigungsverstellung des Maschinenrahmens (1) aufweist,
- dass die Arbeitswalze (8) relativ zu der zu bearbeitenden Bodenoberfläche höhenverstellbar ist, und
- dass die Dosier- und Austrageinrichtung (10) unmittelbar vor der ortsfest am Maschinenrahmen (1) befestigten Haube (7) angeordnet ist.

2. Maschine nach Anspruch 1, **dadurch gekennzeichnet, daß** die Dosier-und Austrageinrichtung für das Bindemittel (5) aus einer Zellradschleuse (10) besteht, deren Drehzahl in Abhängigkeit von der Vortriebsgeschwindigkeit steuerbar ist.

3. Maschine nach Anspruch 2, **dadurch gekennzeichnet, daß** eine Wiegeeinrichtung, insbesondere unterhalb des Vorratsbehälters (14) angeordnete Wägezellen, die ausgetragene Bindemittelmasse mißt und die Drehzahl der Zellradschleuse (10) zusätzlich in Abhängigkeit der tatsächlich ausgetragenen Bindemittelmasse regelt.

4. Maschine nach einem der Ansprüche 2 bis 3, **dadurch gekennzeichnet, daß** ein Getriebe (16), an dessen Eingangswelle ein Hydraulikmotor (12) angeflanscht ist, die Zellradschleuse (10) antreibt.

5. Maschine nach einem der Ansprüche 1 bis 4, **dadurch gekennzeichnet, daß** am unteren Ende der Dosier- und Austrageinrichtung (10) eine zur Haube (7) hin offene und zum Boden hin abdichtende flexible Abdichtungswand (18) angeordnet ist.

6. Maschine nach einem der Ansprüche 1 bis 5, **dadurch gekennzeichnet, daß** an den Wänden (20) des Vorratsbehälters Vibrationsrüttler (22) angeordnet sind.

7. Maschine nach einem der Ansprüche 1 bis 6, **dadurch gekennzeichnet, daß** der Vorratsbehälter (14) mehrere Füllstandssensoren (24) aufweist.

8. Maschine nach Anspruch 7, **dadurch gekennzeichnet, daß** die Vibrationsrüttler (22) in Abhängigkeit der Signale der Füllstandssensoren (24) steuerbar sind.

9. Maschine nach einem der Ansprüche 1 bis 8, **dadurch gekennzeichnet, daß** der Vorratsbehälter (14) pneumatisch mit Bindemittel (5) nachfüllbar ist.

10. Maschine nach Anspruch 9, **dadurch gekennzeichnet, daß** der Vorratsbehälter (14) einen Abluftfilter (26) aufweist.

## Claims

1. A machine for working roadways, especially for stabilizing ground with a low bearing capacity, comprising
- a driver's cab (23) for an operator,
- a self-propelled frame comprising at least two axles (4) provided with wheels,
- a working means (8) which is mounted between the two axles (4) and carried by a machine frame (1),
- a hood (7) enclosing the working means (8), said hood defining a working space of the working means (8) serving as mixing space,
- a tank (14) provided in the working direction (3)before the working means (8), as well as a measuring and discharging device (10) for a powdered binder (5), connected to the tank (14)
**characterized in that**
- a driving motor (9) is provided for driving the working roll (8), for traveling and for providing the driving power required by other functions,
- the working means is a working roll (8) for milling off the ground (2),
- the hood (7) of the working roll (8) is stationarily mounted at the machine frame (1),
- each wheel of the self-propelled frame comprises height adjustment means (25) for adjusting the height and inclination of the machine frame (1),
- the working roll (8) is adjustable in height relative to the ground surface to be worked, and
- the measuring and discharging device (10) is arranged immediately before the hood (7) stationarily mounted to the machine frame (1).

2. The machine of claim 1, **characterized in that** the measuring and discharging device for the binder (5) is a cellular wheel sluice (10) whose rotational speed can be controlled as a function of the speed of travel.

3. The machine of claim 2, **characterized in that** a weighing device, in particular weighing cells arranged below the tank (14), measures the discharged amount of binder and additionally controls the rotational speed of the cellular wheel sluice (10) as a function of the amount of binder actually discharged.

4. The machine of one of claims 2 to 3, **characterized in that** a gearing (16) drives the cellular wheel sluice (10), a hydraulic motor (12) being flanged to the input shaft of the gearing.

5. The machine of one of claims 1 to 4, **characterized in that** the lower end of the measuring and discharging device (10) is provided with a flexible sealing wall (18) open towards the hood (7) and sealing off against the ground.

6. The machine of one of claims 1 to 5, **characterized in that** vibrators (22) are arranged on the walls (20) of the tank.

7. The machine of one of claims 1 to 6, **characterized in that** the tank (14) comprises a plurality of level sensors (24).

8. The machine of claim 7, **characterized that** the vibrators (22) may be controlled depending on the signals from the level sensors (24).

9. The machine of one of claims 1 to 8, **characterized in that** the tank (14) may be pneumatically refilled with binder (5).

10. The machine of claim 9, **characterized in that** the tank (14) has an exhaust air filter (26).

## Revendications

1. Engin pour travailler des chaussées, en particulier pour stabiliser des sols peu résistants à l'écrasement, comportant
- un poste de conduite (23) pour un opérateur,
- un mécanisme de roulement automoteur comportant au moins deux essieux (4) munis de roues,
- un dispositif de travail (8) installé entre les deux essieux (4), porté par un châssis d'engin (1),
- un capot (7) entourant le dispositif de travail (8), qui délimite un espace de travail, servant de compartiment de mélange, du dispositif de travail (8),
- un réservoir (14) disposé en avant du dispositif de travail (8) suivant le sens (3) de travail, ainsi qu'un dispositif d'extraction et de dosage (10) pour un liant pulvérulent (5), relié au réservoir (14),
**caractérisé**
- **en ce qu'**un moteur d'entraînement (9) est prévu pour entraîner le dispositif de travail (8), pour entraîner le mécanisme de roulement et pour fournir la puissance d'entraînement nécessaire pour d'autres fonctions,
- **en ce que** le dispositif de travail se compose d'un cylindre de travail (8) pour le fraisage du sol (2),
- **en ce que** le capot (7) du cylindre de travail (8) est fixé au châssis d'engin (1),
- **en ce que** chaque roue du mécanisme de roulement comporte un dispositif de réglage en hauteur (25) pour le réglage de la hauteur et de l'inclinaison du châssis d'engin (1),
- **en ce que** le cylindre de travail (8) est réglable en hauteur par rapport à la surface du sol à travailler, et
- **en ce que** le dispositif d'extraction et de dosage (10) est installé directement en avant du capot (7) fixé au châssis d'engin (1).

2. Engin selon la revendication 1, **caractérisé en ce que** le dispositif d'extraction et de dosage pour le liant (5) se compose d'un distributeur à roue à alvéoles (10), dont la vitesse de rotation est commandée en fonction de la vitesse d'avancement.

3. Engin selon la revendication 2, **caractérisé en ce qu'**un dispositif de pesage, en particulier des cellules de pesage disposées au-dessous du réservoir (14), mesure la masse de liant extraite et règle en outre la vitesse de rotation du distributeur à roue à alvéoles (10) en fonction de la masse de liant réellement extraite.

4. Engin selon l'une des revendications 2 à 3, **caractérisé en ce qu'**un dispositif de transmission (16), à l'arbre d'entrée duquel est raccordé un moteur hydraulique (12), entraîne le distributeur à roue à alvéoles (10).

5. Engin selon l'une des revendications 1 à 4, **caractérisé en ce qu'**à l'extrémité inférieure du dispositif d'extraction et de dosage (10) est disposée une paroi d'étanchement flexible (18) ouverte vers le capot (7) et réalisant l'étanchéité par rapport au sol.

6. Engin selon l'une des revendications 1 à 5, **caractérisé en ce que** des vibreurs (22) sont disposés sur les parois (20) du réservoir.

7. Engin selon l'une des revendications 1 à 6, **caractérisé en ce que** le réservoir (14) comporte plusieurs capteurs de niveau de remplissage (24).

8. Engin selon la revendication 7, **caractérisé en ce que** les vibreurs (22) sont commandés en fonction des signaux délivrés par les capteurs de niveau de remplissage (24).

9. Engin selon l'une des revendications 1 à 8, **caractérisé en ce que** le réservoir (14) est prévu pour pouvoir être rempli de liant (5) par voie pneumatique.

10. Engin selon la revendication 9, **caractérisé en ce que** le réservoir (14) comporte un filtre d'échappement d'air (26).
